# EUROPÄISCHE PATENTSCHRIFT

(11) **EP 4 066 911 B1**
(45) Veröffentlichungstag und Bekanntmachung des Hinweises auf die Patenterteilung: **06.03.2024**
(21) Anmeldenummer: 22162799.5
(22) Anmeldetag: 17.03.2022
(51) Int. Cl.: A63G 21/14

(54) **VERFAHREN ZUR STEUERUNG EINER RUTSCHRICHTUNG IN EINER WEICHE SOWIE WEICHE FÜR EINE WASSERRUTSCHE**
METHOD FOR CONTROLLING A SLIDING DIRECTION IN A SWITCH AND SWITCH FOR A WATER CHUTE
PROCÉDÉ DE COMMANDE D'UN SENS DE TOBOGGAN DANS UN APPAREIL DE VOIE, AINSI QUE APPAREIL DE VOIE POUR UN TOBOGGAN AQUATIQUE

(30) Priorität: 25.03.2021 DE 102021107560
(43) Veröffentlichungstag der Anmeldung: 05.10.2022
(73) Patentinhaber: Aquarena Holding GmbH, 71131 Jettingen (DE)
(72) Erfinder: Braun, Rainer, 71106 Magstadt (DE); Zebisch, Florian, 73540 Heubach-Lautern (DE)
(74) Vertreter: Mammel und Maser Patentanwälte PartG mbB

(56) Entgegenhaltungen:
- WO-A1-2015/161382
- DE-T2- 69 122 400
- US-A- 5 213 547
- US-A1- 2002 142 851
- US-A1- 2011 028 227

## Beschreibung

Die Erfindung betrifft ein Verfahren zur Steuerung einer Rutschrichtung in einer Weiche einer Rutsche, insbesondere Wasserrutsche, sowie eine Weiche für eine Rutschbahn einer solchen Rutsche.

Aus der US 2005/0075180 A1 ist eine Wasserrutsche bekannt, welche, ausgehend von einer Startzone, eine Anlaufstrecke umfasst, an die sich ein Rutschenumkehrelement anschließt, welches einen ersten Rutschenanschluss umfasst, das an die Anlaufstrecke angeschlossen ist. An den ersten Rutschenanschluss anschließend ist eine Bergaufstrecke vorgesehen, durch welche die Rutschrichtung umgekehrt wird, so dass die rutschende Person in einen zum ersten Rutschenanschluss benachbarten zweiten Rutschenanschluss übergeführt wird, um in eine nachfolgende Rutschenstrecke zu gelangen. Diese Anordnung kann sich mehrfach wiederholen, bis die rutschende Person ausgehend von dem letzten Rutschenrichtungsumkehrelement in eine in die Landezone führende Auslaufstrecke gelangt. Bei jedem Rutschenumkehrelement erfolgt einWechsel in der Rutschenrichtung, wobei die rutschende Person undefiniert einen Richtungswechsel durchführt, so dass die rutschende Person zufällig mi den Füßen oder mit dem Kopf das Ruschenumkehrelement verlässt und in die Landezone eintaucht.

Aus der US 2002/0142851 A ist eine Wildwasserrutschbahn bekannt, bei der ein oder mehrere Personen auf einem Reifen eine Rutschfahrt durchführen können. Diese Rutsche umfasst ausgehend von der Startzone eine erste Anlaufstrecke, die in eine Weiche mündet. Die Weiche weist benachbart zum ersten Rutschenanschluss einen zweiten Rutschenanschluss auf und diesen beiden gegenüberliegend einen dritten Rutschenanschluss. Dieser dritte Rutschenanschluss ist erhöht gegenüber dem ersten und zweiten Rutschenanschluss ausgebildet. Sofern die rutschende Person mit einer geringen kinetischen Energie in die Weiche einfährt, gelangt diese nicht zu dem erhöhten dritten Rutschenanschluss, sondern rutscht in entgegengesetzter Richtung über den zweiten Rutschenanschluss in eine weitere Rutschenstrecke. Sofern die rutschende Person eine hinreichende kinetische Energie mitführt, kann diese weiter mit den Füßen voraus rutschen und gelangt über den dritten Rutschenanschluss in eine Bonusstrecke, die in eine nachfolgende zweite Weiche mündet. In diese zweite Weiche mündet auch der zweite Rutschenanschluss der vorausgehenden Weiche. Die rutschende Person kann somit einmal mit den Füßen voraus als auch mit Kopf voraus die Rutschfahrt fortsetzen. In der Auslaufstrecke gelangt die rutschende Person in Abhängigkeit der jeweiligen kinematischen Energie sowohl Kopf voraus als auch mit den Füßen voraus in die Landezone.

Bei der Rutschbahn der Rutsche gemäß der US 2002/0142851 A ist der Rutschpfad durch die Weiche von der kinetischen Energie der zu rutschenden Person abhängig.

Der Erfindung liegt die Aufgabe zugrunde, ein Verfahren zur Steuerung einer Rutschrichtung in einer Weiche sowie eine Weiche für eine Rutschbahn einer Rutsche, insbesondere Wasserrutsche, vorzuschlagen, durch welchen die Ansteuerung eines Rutschpfades aus der Weiche ermöglicht ist.

Diese Aufgabe wird durch ein Verfahren zur Steuerung einer Rutschrichtung in einer Weiche für eine Rutschbahn, insbesondere Wasserrutsche, gelöst, bei der über zumindest eine ansteuerbare Wasserdüse , durch welche einer Steigstrecke und/oder einer der Steigstrecke und einem dritten Rutschenanschluss vorgesehenen Kuppe eine Wassermenge zugeführt wird und durch die der Rutschfläche in der Steigstrecke und/oder der Kuppe zugeführte Wassermenge ein Durchrutschen oder eine Richtungsumkehr in der Weiche angesteuert wird. Die Weiche umfasst einen ersten Rutschenanschluss für einen Rutscheingang sowie einen zweiten Rutschenanschluss für einen Rutschausgang als auch einen dritten Rutschenanschluss für einen weiteren Rutschausgang. Der erste und zweite Rutschenanschluss sind benachbart zueinander vorgesehen, und der dritte Rutschenanschluss liegt dem ersten und zweiten Rutschenanschluss gegenüber. Zwischen dem ersten und zweiten Rutschenanschluss und dem dritten Rutschenanschluss ist ein Mündungsbereich gebildet. Ein erster Rutschpfad in der Weiche erstreckt sich von einem ersten Rutschenanschluss zum zweiten Rutschenanschluss, die benachbart zueinander sind, sodass sich eine Umkehr in der Rutschrichtung der rutschenden Person ergibt. Ein zweiter Rutschpfad erstreckt sich zwischen dem ersten und dem dritten Rutschenanschluss, sodass ein Durchrutschen in derselben Rutschrichtig gegeben ist. Der erste, zweite und dritte Rutschenanschluss weisen einen gemeinsamen Mündungsbereich in der Weiche auf. Von diesem Mündungsbereich ausgehend folgt eine Steigstrecke in Richtung auf den dritten Rutschenanschluss. Zwischen der Steigstrecke und dem dritten Rutschenanschluss kann eine Kuppe ausgebildet sein. Durch diese Weiche kann die weitere Rutschstrecke für die zu rutschende Person angesteuert werden. Beispielsweise kann an den dritten Rutschabschnitt eine sogenannte Bonusstrecke und an den zweiten Rutschabschnitt eine sogenannte Kurzstrecke angeschlossen werden. In Abhängigkeit der zugeführten Wassermenge zur Kuppe und/oder Steigstrecke kann beeinflusst werden, ob die rutschende Person in die Bonusstrecke gelangt oder in die Kurzstrecke übergeführt wird. Bei einer größeren Wassermenge, die in den Bereich der Kuppe und/oder der Steigstrecke eingebracht wird, erhöht sich beim Aufwärtsrutschen der Steigstrecke ein Widerstand durch die in der Steigstrecke herabfließende Wassermenge, sodass ein Durchrutschen in die Bonusstrecke verhindert wird. Sofern in die Steigstrecke und/oder auf die Kuppe nur eine geringe Wassermenge zugeführt wird beziehungsweise lediglich eine Benetzung der Rutschfläche erfolgt, kann der Widerstand durch das herabfließende Wasser erheblich reduziert werden, wodurch ein Durchrutschen des zweiten Rutschpfads durch die Weiche möglich wird.

Bevorzugt ist vorgesehen, dass im Scheitelpunkt der Kuppe Wasser über die zumindest eine ansteuerbare Wasserdüse der Rutschfläche zugeführt wird. Dies weist den Vorteil auf, dass zum einen eine Ansteuerung des Rutschwiderstands in der Steigstrecke ansteuerbar ist und zum anderen die nachfolgende Bonusstrecke mit Wasser versorgt werden kann, um Reibungsverluste zu verringern.

Des Weiteren ist bevorzugt vorgesehen, dass oberhalb der Kuppe der Weiche ein Vorratsbehälter positioniert wird, der mit einer Pumpe mit Wasser gefüllt wird, wobei zumindest eine Wasserdüse der Weiche mit Wasser aus dem Vorratsbehälter gespeist wird. Dies weist den Vorteil auf, dass ein geringer technischer Aufwand erforderlich ist, da durch die Schwerkraft das Wasser aus dem Vorratsbehälter über die zumindest eine Wasserdüse in die Weiche eintritt.

Bevorzugt ist vorgesehen, dass der Wasserbehälter mit einer konstant angetriebenen Förderpumpe befüllt wird. Dies weist den Vorteil auf, dass der Verschleiß der Förderpumpe gering ist. Vorteilhafterweise weist die Pumpe eine kleine Förderleistung auf. Dadurch kann eine kostengünstige Ausgestaltung ermöglicht sein. Insbesondere durch die konstante Förderleistung kann eine hinreichende Befüllung eines Vorratsbehälters ermöglicht werden.

Des Weiteren kann vorgesehen sein, dass der Vorratsbehälter durch überschüssiges Wasser aus einer Rutschstrecke gefüllt wird und durch die Förderpumpe in den Vorratsbehälter befördert wird. Beispielsweise können am zweiten Rutschenanschluss, der in vertikaler Richtung gesehen am tiefsten gegenüber den weiteren Rutschenanschlüssen liegt, überschüssiges Wasser in einen sich darunter befindlichen Auffangbehälter abgeführt werden. Dieses aufgefangene Wasser kann über die Förderpumpe wieder in den Vorratsbehälter zurückbefördert werden. Dadurch kann ein geschlossener Kreislauf für eine vorbestimmte Wassermenge innerhalb der Weiche gebildet werden.

Alternativ kann vorgesehen sein, dass der oberhalb der Kuppe der Weiche positionierte Vorratsbehälter durch überschüssiges Wasser aus einer oberhalb des Vorratsbehälters verlaufenden Rutschstrecke befüllt wird. Beispielsweise kann oberhalb des Vorratsbehälters eine Rutschstrecke, insbesondere mit einer Senke, vorgesehen sein und das sich darin sammelnde Wasser über Mündungsöffnungen oder sonstige Entwässerungsöffnungen abgeführt und dem Vorratsbehälter zugeführt werden. Somit kann eine Verringerung des Wasserverbrauchs erzielt werden.

Vorteilhafterweise ist vorgesehen, dass der Vorratsbehälter zur Ausgabe des gespeicherten Wassers mit einem elektrisch ansteuerbaren Verschluss über ein Steuersignal geöffnet wird. Somit kann eine zeitlich definierte Zuführung einer Wassermenge in die Weiche ermöglicht sein.

Bevorzugt weist der Verschluss einen großen Öffnungsquerschnitt auf, sodass eine schwallartige Wasserzuführung angesteuert werden kann.

Gemäß einer weiteren bevorzugten Ausgestaltung des Verfahrens zur Steuerung der Weiche ist vorgesehen, dass das Steuersignal zum Öffnen des elektrisch ansteuerbaren Verschlusses durch eine Lichtschranke in der Weiche oder in der zur Weiche führenden Rutschstrecke vorgesehen ist. Dadurch löst die rutschende Person selbst die Zuführung der Wassermenge in die Weiche aus. Alternativ kann vorgesehen sein, dass der Benutzer selbst in der Startzone der Rutsche ein Steuersignal auswählt, ob der Weiche im Bereich der Kuppe und/oder der Steigstrecke eine Wassermenge zugeführt wird oder nicht. Eine weitere alternative Ausführungsform des Verfahrens sieht vor, dass benachbart zur Rutsche ein Auslöseknopf vorgesehen ist, sodass durch eine dritte Person die Zuführung der Wassermenge durch Drücken des Auslöseknopfes angesteuert wird. Des Weiteren kann alternativ vorgesehen sein, dass die Zuführung von Wasser durch eine Steuerungseinrichtung zeitgesteuert oder zufallsgesteuert in zeitlichen Abständen ausgelöst wird. Dadurch ist eine Variantenvielfalt zur Steuerung der Rutschrichtung in der Weiche gegeben, die teils durch die rutschende Person selbst beeinflusst werden kann, aber überraschend und unabhängig von der rutschenden Person angesteuert werden kann.

Die der Erfindung zugrundeliegende Aufgabe wird des Weiteren durch eine Weiche für eine Rutschbahn einer Rutsche, insbesondere Wasserrutsche, gelöst, bei welcher über zumindest eine ansteuerbare Wasserdüse einer Steigstrecke in der Weiche und/oder einer Kuppe in der Weiche Wasser zuführbar ist. Durch diese zumindest eine ansteuerbare Wasserdüse kann eine Ansteuerung eines ersten oder zweiten Rutschpfades erfolgen. Die rutschende Person kann entweder die Steigstrecke durchrutschen und bis zur Kuppe entlang dem zweiten Rutschpfad gelangen, um darauffolgend unter Beibehaltung der Rutschrichtung, also Füße voran, in eine weitere Rutschstrecke, insbesondere eine Bonusrutschstrecke - also eine zusätzliche Rutschstrecke - zu rutschen oder in umgekehrter Rutschrichtung, also Kopf voraus, entlang dem ersten Rutschpfad, insbesondere zur Kurzstrecke, zu rutschen. Durch die zuführbare Wassermenge kann somit der erste oder der zweite Rutschpfad der Weiche ansteuerbar sein. Dabei kann die Ansteuerung derart erfolgen, dass der rutschenden Person zum Zeitpunkt des Eintritts in die Rutsche nicht bekannt ist, welcher Rutschpfad durchlaufen werden kann. Alternativ kann auch vorgesehen sein, dass durch die rutschende Person in der Startzone eine Voreinstellung der Weiche ermöglicht ist, indem durch die Person ausgewählt wird, ob der Weiche eine Wassermenge zugeführt wird, um den ersten Rutschpfad zu durchrutschen, oder ob die Zuführung der Wassermenge unterbleibt, um den zweiten Rutschpfad zu durchrutschen.

Bevorzugt ist vorgesehen, dass die zumindest eine ansteuerbare Wasserdüse seitlich zur Rutschfläche und/oder oberhalb der Rutschfläche angeordnet ist. In Abhängigkeit der zuzuführenden Menge kann eine Vielzahl von Wasserdüsen mit kleinen Querschnittsöffnungen oder auch eine geringere Anzahl von Wasserdüsen mit größerem Querschnitt, insbesondere zum Fluten der Rutschfläche, vorgesehen sein.

Gemäß einer bevorzugten Ausgestaltung der Weiche ist vorgesehen, dass oberhalb der Kuppe der Weiche, vorzugsweise nahe dem dritten Rutschenanschluss, ein Vorratsbehälter für Wasser vorgesehen ist. Dadurch kann kurzfristig ein großes Wasservolumen bereitgestellt werden, um dieses der Kuppe und/oder der Steigstrecke zuzuführen.

Vorteilhafterweise wird der Vorratsbehälter mit einer Förderpumpe, insbesondere einer konstant arbeitenden Förderpumpe, mit einer kleinen Förderleistung befüllt. Dadurch ist der apparative Aufwand gering.

Alternativ kann vorgesehen sein, dass oberhalb des Rutschbehälters eine Rutschstrecke verläuft und überschüssiges Wasser aus der Rutschstrecke in den Vorratsbehälter überführbar ist. Diese Anordnung kann auch ermöglichen, dass die Förderpumpe zum Befüllen des Vorratsbehälters entfallen kann. Alternativ kann unter zusätzlicher Verwendung der Förderpumpe auch ein schnelleres Befüllen des Vorratsbehälters ermöglicht sein, um kürzere Zyklen bei der Ansteuerung der Weiche zu ermöglichen.

Der Vorratsbehälter weist vorteilhafterweise einen elektrisch ansteuerbaren Verschluss auf, der durch ein Steuersignal zum Öffnen und Schließen ansteuerbar ist. Dadurch bestehen verschiedene Möglichkeiten und/oder Anwendungen, um den Zeitpunkt zum Ausgeben des gespeicherten Wassers aus dem Vorratsbehälter in die Weiche anzusteuern.

Bevorzugt kann in der Rutschbahn, insbesondere in der Weiche, eine Lichtschranke vorgesehen sein, die ein Durchrutschen der rutschenden Person erkennt und das Steuersignal zum Öffnen des Verschlusses auslöst. Alternativ kann vorgesehen sein, dass der Benutzer selbst, beispielsweise in der Startzone, das Steuersignal setzt, ob sich der Verschluss öffnen soll oder nicht, um somit den ersten oder zweiten Rutschpfad anzusteuern. Alternativ kann das Steuersignal auch durch einen Auslöseknopf über Dritte oder computergesteuert ausgegeben werden.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine perspektivische Ansicht einer Weiche für eine Rutsche,
- Figur 2: eine alternative Ausführungsform der Rutsche zu Figur 1,
- Figur 3: eine schematische Ansicht von oben auf eine alternative Ausführungsform der Weiche, und
- Figur 4: eine schematische Ansicht von oben auf die Weiche gemäß Figur 3 mit einer alternativen Anbindung in eine Rutschenstrecke.

In Figur 1 ist perspektivisch eine Weiche 23 für eine nicht näher dargestellte Rutsche dargestellt. Bei einer solchen Rutsche kann eine Rutschfläche mit Wasser, einem Wasserfilm oder Sprühnebel benetzt sein, sodass die rutschende Person unmittelbar auf der Rutschfläche gleitet. Auch kann es sich bei einer solchen Rutsche um eine Reifenrutsche handeln, bei welcher eine oder mehrere Personen auf einem Reifen rutschen.

Die Weiche 23 kann zwischen einer Startzone und einer Landezone in eine Rutschbahn integriert werden, um die Rutschbahn in verschiedene Rutschstrecken aufzuteilen.

Die Weiche 23 umfasst einen ersten Rutschenanschluss 24 sowie benachbart dazu einen zweiten Rutschenanschluss 25. Dem ersten und zweiten Rutschenanschluss gegenüberliegend oder entfernt ist ein dritter Rutschenanschluss 27 vorgesehen. Bei dieser Ausführungsform der Weiche 23 ist vorgesehen, dass in vertikaler Richtung betrachtet der erste Rutschenanschluss 24 oberhalb des zweiten Rutschenanschlusses 25 liegt und der dritte Rutschenanschluss 23 oberhalb des ersten Rutschenanschlusses 24 positioniert ist. Die Rutschenanschlüsse 24, 25 sowie entfernt dazu oder gegenüberliegend der dritte Rutschenanschluss 27 bilden eine Y-förmige Kontur der Weiche 23.

Der erste und zweite Rutschenanschluss 24, 25 sind durch eine wulstförmige Erhöhung 28 getrennt, welche sich in einem Mündungsbereich 34 zwischen dem ersten, zweiten und dritten Rutschenanschluss 24, 25, 27 abnimmt und in die Rutschfläche 19 übergeht. Ausgehend vom Mündungsbereich 34 erstreckt sich eine Steigstrecke 35 bis zu dem dritten Rutschenanschluss 27. Zwischen der Steigstrecke 35 und dem dritten Rutschenanschluss 27 kann eine Kuppe 29 vorgesehen sein. Der dritte Rutschenanschluss 27 kann auch gegenüber einem Scheitelpunkt der Kuppe 29 wiederum vertieft vorgesehen sein. Dieser dritte Rutschenanschluss 27 ist jedoch immer noch oberhalb des ersten Rutschenanschlusses 24 positioniert.

Die in Figur 1 dargestellte Weiche 23 kann wie folgt in eine Rutschbahn eingebunden sein: Der erste Rutschenanschluss 24 kann einen Rutscheingang bilden. Der zweite Rutschenanschluss 25 und der dritte Rutschenanschluss 27 bilden dann jeweils einen Rutschausgang. Sofern die rutschende Person, welche über den ersten Rutschenanschluss 24 in die Weiche 23 einritt, rutscht diese entlang dem zweiten Rutschpfad 38, der vorzugsweise nahezu geradlinig oder geradlinig sich erstreckt, zum dritten Rutschenanschluss 27 und kann darauffolgend in eine Bonusstrecke 31 - also eine zusätzlich verlängerte Rutschstrecke der Rutschbahn - gelangen. Sofern die kinetische Energie durch die rutschende Person verringert wurde oder nicht hinreichend ist, kann die rutschende Person über den ersten Rutschenanschluss 24 in die Weiche 23 gelangen und die Steigstrecke 35 und/oder die Kuppe 29 nicht überwinden und rutscht in umgekehrter Richtung entlang dem ersten Rutschpfad 37 durch den zweiten Rutschenanschluss 25 aus der Weiche 23 heraus und gelangt beispielsweise in eine Kurzstrecke 32.

Die Weiche 23 ermöglicht nunmehr eine aktive Steuerung, ob die rutschende Person entlang des zweiten Rutschpfads 38 durchrutscht oder nicht.

Beispielsweise kann vorgesehen sein, dass die Steigstrecke 35 bis zur Kuppe 29 derart ausgelegt ist, dass jede rutschende Person, welche für die Rutsche zugelassen wird, eine hinreichend kinetische Energie beim Eintritt in die Weiche 23 über den ersten Rutschenanschluss 24 mitbringt, um zum dritten Rutschenanschluss 27 zu gelangen. Durch eine gezielte, gesteuerte und/oder zufällige Zuführung der Wassermenge auf die Kuppe 29 und/oder in die Steigstrecke 35 kann erzielt werden, dass durch die hinzugeführte Wassermenge ein Widerstand beim Bergaufrutschen der Steigstrecke 35 aufgebaut wird, sodass die rutschende Person die Steigstrecke 35 nicht überwindet und durch den zweiten Rutschenanschluss 25 die Weiche 23 verlässt.

Zur Steuerung der Weiche 23 ist bevorzugt oberhalb der Steigstrecke 35 oder oberhalb der Kuppe 29 der Weiche 23 ein Vorratsbehälter 41 zur

Speicherung von Wasser vorgesehen. Dieser Vorratsbehälter 41 ist durch eine oder mehrere Leitungen 43 mit einer oder mehreren Wasserdüsen 45 verbunden, welche eine Wassermenge auf die Rutschfläche 19 überführen. Im Bereich der Kuppe 29 und/oder in einem Übergangsbereich zwischen der Steigstrecke 35 und der Kuppe 29 und/oder in der Steigstrecke 35 kann zumindest eine Wasserdüse 44 vorgesehen sein. Vorteilhafterweise sind Wasserdüsen 44 einander gegenüberliegend an einem gegenüber der Rutschfläche 19 seitlich erhöhten Wandabschnitt vorgesehen. Bei einem vollständig geschlossenen Kanal 46, der die Rutschfläche 19 umfasst und diese schließt, kann zusätzlich oder alternativ an einer Oberseite des Kanals 46 - also der Rutschfläche 19 gegenüberliegend - zumindest eine Wasserdüse 44 vorgesehen sein. Auch können mehrere Wasserdüsen 44 entlang einer radialen Ebene im Kanal zur Bildung eines Wasservorhangs vorgesehen sein.

Der Vorratsbehälter 41 umfasst bevorzugt ein Wasservolumen, welches einem Vielfachen entspricht, das zur Benetzung der Rutschfläche 19 in der Steigstrecke 35 erforderlich ist. Bevorzugt ist eine Wassermenge von wenigstens 10 l vorgesehen. Der Vorratsbehälter 41 umfasst einen Verschluss 47, der vorzugsweise einen großen Öffnungsquerschnitt aufweist, sodass eine große Wassermenge in kurzer Zeit aus dem Vorratsbehälter 41 entnommen und über die zumindest eine Wasserdüse 44, vorzugsweise schwallartig, der Rutschfläche 19 zugeführt werden kann. Dieser Verschluss 47 ist zum Öffnen und Schließen über ein Steuersignal ansteuerbar.

Die Auslösung eines Steuersignals zum Öffnen des Verschlusses 27 am Vorratsbehälter 41 kann durch eine Steuerungseinrichtung 49 in regelmäßigen Abständen oder zufallsgesteuert und zeitlich vorbestimmten gleichen oder voneinander abweichenden Abständen angesteuert werden. Alternativ kann vorgesehen sein, dass die Steuerungseinrichtung 49 durch einen Auslöseknopf angesteuert wird, der durch Dritte ausgelöst werden kann. Auch kann die Steuerungseinrichtung 49 durch einen Auswählschalter oder Einstellknopf an der Startzone angesteuert sein, sodass der Rutscher selbst einstellen kann, ob beim Erreichen der Weiche 23 eine Wassermenge in die Steigstrecke 35 eingeleitet wird oder nicht.

Auch kann das Steuersignal durch eine Lichtschranke in der Rutschbahn 16 ausgegeben werden, welche mit der Steuerungseinrichtung 49 verbunden ist.

Zum Befüllen des Vorratsbehälters 41 ist vorzugsweise eine Förderpumpe 51 vorgesehen. Diese Förderpumpe 51 wird vorteilhafterweise mit einer kontinuierlichen Förderleistung angetrieben. Dabei ist das Fördervolumen gering. Aufgrund des aufeinanderfolgenden Rutschens in Zeitabständen verbleibt hinreichend Zeit, den Vorratsbehälter 41 zu füllen. Vorteilhafterweise kann vorgesehen sein, dass beispielsweise am zweiten Rutschenanschluss 25 überflüssiges Wasser über Schlitze 53 oder Durchgangsöffnungen in einen Auffangbehälter 54 abgeleitet wird und die Förderpumpe 51 von diesem Auffangbehälter 54 das Wasser in den Vorratsbehälter 41 fördert. Dadurch kann der Verbrauch an Frischwasser reduziert werden.

Sofern über längere Zeit ein Steuersignal zur Abgabe der Wassermenge aus dem Vorratsbehälter 41 nicht erfolgen sollte, weist der Vorratsbehälter 41 einen Überlauf 56 auf, der bevorzugt in den Auffangbehälter 54 mündet, um das überschüssige Wasser beispielsweise durch die Förderpumpe 51 wieder abzuführen und dem Vorratsbehälter 41 zuzuführen.

In Figur 2 ist eine alternative Ausführungsform der Weiche 23 zu Figur 1 dargestellt. Der Aufbau der Weiche 23 und die Anordnung des Vorratsbehälters 41 sowie die Zuführung des Wassers über die zumindest eine Wasserdüse 44 entspricht der Ausführungsform gemäß Figur 1. Abweichend ist bei dieser Ausführungsform vorgesehen, dass der Vorratsbehälter 41 nicht durch eine Förderpumpe 51 befüllt wird, sondern durch eine oberhalb des Vorratsbehälters 51 verlaufende Rutschstrecke 21. In dieser Rutschstrecke 21 kann ebenfalls Wasser für die Reibungsminimierung entlang der Rutschfläche 19 geführt werden. In einem Abschnitt der Rutschstrecke 21, insbesondere in einer Mulde, können Schlitze 53 vorgesehen sein, durch welche das überschüssige Wasser aus der Rutschstrecke 21 herausgeführt und dem Vorratsbehälter 41 zugeführt wird. Beispielsweise kann unterhalb der Rutschstrecke 21 wiederum ein Auffangbehälter 54 vorgesehen sein, der über eine Leitung mit dem Vorratsbehälter 41 verbunden ist. Bei der Positionierung der Rutschstrecke 21 oberhalb des Vorratsbehälters 41 kann die Zuführung frei von einer Förderpumpe 51 nur aufgrund der Schwerkraft erfolgen. Unterstützend kann auch die Förderpumpe 51 angeschlossen sein.

In Figur 3 ist eine schematische Ansicht einer alternativen Ausführungsform der Weiche 23 dargestellt. Bei dieser Ausführungsform ist vorgesehen, dass zwischen den benachbarten ersten und zweiten Rutschenanschlüssen 24, 25 und dem gegenüberliegenden oder entfernt dazu angeordneten dritten Rutschenanschluss 27 ein gekrümmter oder bogenförmiger oder elliptischer Verlauf vorgesehen ist. Der erste und zweite Rutschenanschluss 24, 25 sind benachbart zueinander angeordnet. Der dritte Rutschenanschluss 27 ist gegenüber dem ersten und zweiten Rutschenanschluss 24, 25 in einem Winkel α positioniert. Dieser Winkel α kann gemäß der Darstellung in Figur 3 180° betragen. Dieser Winkel α kann grundsätzlich einen Bereich von 45 bis 270° umfassen.

Bei dieser Ausführungsform ist vorgesehen, dass durch eine zuführende Rutschstrecke 21, die zum ersten Rutschenanschluss 24 führt, die rutschende Person in die Weiche 23 einrutscht. Im Bereich des dritten Rutschenanschlusses 27 oder im dritten Rutschenanschluss 27 nachgeschalten ist eine Kuppe 29 oder Erhöhung vorgesehen, das heißt, der dritte Rutschenanschluss 27 oder eine kurz zuvor oder danach vorgesehene Kuppe 29 oder Erhöhung ist gegenüber dem Eintritt in die Weiche 23 am ersten Rutschenanschluss 24 erhöht. Dadurch kann bei nicht hinreichender kinetischer Energie die Rutschfahrt über die abführende Rutschenstrecke, die am dritten Rutschenanschluss 27 angeschlossen ist, nicht erfolgen. Die rutschende Person rutscht somit von einem Bereich in oder nahe des dritten Rutschenanschlusses 27 wieder zurück in eine weitere abführende Rutschenstrecke 21, die an den zweiten Rutschenanschluss 25 angeschlossen ist.

In Figur 4 ist die Weiche 23 gemäß Figur 3 dargestellt, wobei eine alternative Anbindung in eine Rutschstrecke einer Rutsche 11 dargestellt ist. Bei dieser Ausführungsform ist vorgesehen, dass die rutschende Person über den dritten Rutschenanschluss 27 in die Weiche 23, 30 einrutscht. Sofern ein hohes Maß an kinetischer Energie gegeben ist, kann die rutschende Person die Weiche 23 über den ersten Rutschenanschluss 24 verlassen. Bei geringerer kinetischer Energie wird die rutschende Person die Weiche 23 über den zweiten Rutschenanschluss 25 verlassen. Dies wird dadurch bewirkt, dass der erste Rutschenanschluss 24 gegenüber dem zweiten Rutschenanschluss 25 erhöht ist.

Die Weiche 23 kann aus geschlossenen Röhren ausgebildet sein. Diese geschlossenen Röhren können aus Kunststoff ausgebildet sein. Diese Röhren können aus lichtundurchlässigen Materialien ausgebildet sein. Auch können teilweise, abschnittsweise oder vollständig transparente Abschnitte der Röhren vorgesehen sein.

## Patentansprüche

1. Verfahren zur Steuerung einer Rutschrichtung in einer Weiche (23) einer Wasserrutsche,
- bei der eine Rutschfläche (19) der Weiche (23) mit Wasser benetzt wird und die Weiche (23) ausgebildet ist:
- mit einem ersten Rutschenanschluss (24) für einen Rutscheingang,
- mit einem zweiten Rutschenanschluss (25) für einen Rutschausgang,
- mit einem dritten Rutschenanschluss (27) für einen weiteren Rutschausgang,
- wobei der erste und zweite Rutschenanschluss (24, 25) benachbart zueinander vorgesehen sind und der dritte Rutschenanschluss (27) entfernt oder gegenüberliegend zum ersten und zweiten Rutschenanschluss (24, 25) vorgesehen ist, und zwischen dem ersten und zweiten Rutschenanschluss (24, 25) und dem dritten Rutschenanschluss (27) ein Mündungsbereich (34) gebildet ist,
- mit einem ersten Rutschpfad (37), der von dem ersten Rutschenanschluss (24) zu dem zweiten Rutschenanschluss (25) verläuft und mit einem zweiten Rutschpfad (38), der von dem ersten Rutschenanschluss (24) zu dem dritten Rutschenanschluss (27) verläuft,
- wobei der dritte Rutschenanschluss (27) in vertikaler Richtung gesehen gegenüber dem ersten und zweiten Rutschenanschluss (24, 25) erhöht ist und ausgehend vom Mündungsbereich (34) eine Steigstrecke (25) in Richtung zu dem dritten Rutschenanschluss (27) vorgesehen ist,
**dadurch gekennzeichnet,**
- **dass** über zumindest eine ansteuerbare Wasserdüse (44) der Steigstrecke (35) und/oder einer zwischen der Steigstrecke (35) und dem dritten Rutschenanschluss (27) vorgesehenen Kuppe (29) Wasser zugeführt wird, und
- **dass** durch die der Rutschfläche (19) in der Steigstrecke (35) und/oder der Kuppe (29) zugeführte Wassermenge ein Durchrutschen des ersten oder zweiten Rutschpfads (37, 38) angesteuert wird.

2. Verfahren nach Anspruch 1, **dadurch gekennzeichnet, dass** das entlang der Steigstrecke (35) und/oder zumindest im Scheitelpunkt der Kuppe (29) zumindest eine Wasserdüse (44) vorgesehen ist und Wasser der Rutschfläche (19) zugeführt wird.

3. Verfahren nach Anspruch 1 oder 2, **dadurch gekennzeichnet, dass** oberhalb der Kuppe (29) der Weiche (23) ein Vorratsbehälter (41) positioniert wird und die zumindest eine Wasserdüse (44) der Weiche (23) mit Wasser aus dem Vorratsbehälter (41) gespeist wird.

4. Verfahren nach Anspruch 3, **dadurch gekennzeichnet, dass** der Vorratsbehälter (41) mit einer vorzugsweise kontinuierlich laufenden Förderpumpe (51) gefüllt wird, welche vorzugsweise eine geringe Förderleistung aufweist.

5. Verfahren nach Anspruch 3 oder 4, **dadurch gekennzeichnet, dass** der Vorratsbehälter (41) durch überschüssiges Wasser aus einer Rutschstrecke (21) gefüllt wird und durch die Förderpumpe (51) in den Vorratsbehälter (41) gefördert wird.

6. Verfahren nach Anspruch 3, **dadurch gekennzeichnet, dass** der Vorratsbehälter (41) durch überschüssiges Wasser aus einer Rutschstrecke (21) befüllt wird, welcher oberhalb des Vorratsbehälters (41) verläuft und aus der oberhalb verlaufenden Rutschstrecke abgeführt wird.

7. Verfahren nach einem der Ansprüche 3 bis 6, **dadurch gekennzeichnet, dass** der Vorratsbehälter (41) zum Ausgeben des gespeicherten Wassers mit einem elektrisch ansteuerbaren Verschluss (47) über ein Steuersignal geöffnet wird.

8. Verfahren nach Anspruch 7, **dadurch gekennzeichnet, dass** durch den Verschluss (47) eine schwallartige Wasserzuführung angesteuert wird.

9. Verfahren nach Anspruch 7, **dadurch gekennzeichnet, dass** das Steuersignal zum Öffnen des Verschlusses (47) durch eine Lichtschranke in der Weiche (23) oder in der Rutschbahn (16) oder durch einen Benutzer in einer Startzone der Rutsche oder durch einen Auslöseknopf von einem Dritten benachbart zur Rutsche oder durch eine Steuerungseinrichtung (49) der Rutsche zeitgesteuert oder zufallsgesteuert in zeitlichen Abständen ausgelöst wird.

10. Weiche für eine Rutschbahn (16) einer Wasserrutsche, bei der eine Rutschfläche (19) der Weiche (23) mit Wasser benetzt wird, und die Weiche (23) ausgebildet ist:
- mit einem ersten Rutschenanschluss (24) für einen Rutscheingang,
- mit einem zweiten Rutschenanschluss (25) für einen Rutschausgang,
- mit einem dritten Rutschenanschluss (27) für einen weiteren Rutschausgang,
- wobei der erste und zweite Rutschenanschluss (24, 25) benachbart zueinander vorgesehen sind und der dritte Rutschenanschluss (27) entfernt und/oder gegenüberliegend zum ersten und zweiten Rutschenanschluss (24, 25) vorgesehen ist und zwischen dem ersten und zweiten Rutschenanschluss (24, 25) und dem dritten Rutschenanschluss (27) ein Mündungsbereich (34) gebildet ist,
- mit einem ersten Rutschpfad (37), der von dem ersten Rutschenanschluss (24) zu dem zweiten Rutschenanschluss (25) verläuft, mit einem zweiten Rutschpfad (38), der von dem ersten Rutschenanschluss (24) zu dem dritten Rutschenanschluss (27) verläuft,
- wobei der dritte Rutschenanschluss (27) in vertikaler Richtung gesehen gegenüber dem ersten und zweiten Rutschenanschluss (24, 25) erhöht ist und ausgehend vom Mündungsbereich (34) eine Steigstrecke (35) in Richtung zu dem dritten Rutschenanschluss (27) vorgesehen ist,
**dadurch gekennzeichnet,**
- **dass** in der Steigstrecke (35) und/oder in einer zwischen der Steigstrecke (35) und dem dritten Rutschenanschluss (27) ausgebildeten Kuppe (29) zumindest eine Wasserdüse (44) vorgesehen ist, durch welche gesteuert eine Wassermenge der Steigstrecke (35) und/oder der Kuppe (29) zuführbar ist.

11. Weiche nach Anspruch 10, **dadurch gekennzeichnet, dass** oberhalb der Kuppe (29) ein Vorratsbehälter für Wasser vorgesehen ist, der über zumindest eine Leitung mit der zumindest einen Wasserdüse (44) verbunden ist.

12. Weiche nach Anspruch 11, **dadurch gekennzeichnet, dass** zumindest eine, vorzugsweise kontinuierlich arbeitende, Förderpumpe (51) vorgesehen ist, durch welche der Vorratsbehälter (41) befüllt wird.

13. Weiche nach Anspruch 11 oder 12, **dadurch gekennzeichnet, dass** der Vorratsbehälter (41) einen Überlauf (56) umfasst, der vorzugsweise in einen Auffangbehälter (54) mündet, welcher Auslassöffnungen oder Schlitze (53) in der Rutschfläche (19) der Weiche (23) oder einer weiteren Rutschstrecke (21) der Rutsche zugeordnet ist.

14. Weiche nach Ansprüchen 10 bis 13, **dadurch gekennzeichnet, dass** eine Steuerungseinrichtung (49) vorgesehen ist, durch welche ein Steuersignal zum Öffnen eines Verschlusses (27) des Vorratsbehälters (41) ansteuerbar ist.

15. Weiche nach Ansprüchen 10 bis 14, **dadurch gekennzeichnet, dass** die Rutschfläche (19) in einem geschlossenen Kanal (46) ausgebildet ist und die zumindest eine Wasserdüse (44) an seitlichen Wandabschnitten des Kanals (46) und/oder in einer radialen Ebene zur Rutschfläche (19) vorgesehen sind.

## Claims

1. Method for controlling a slide direction in a branch point (23) of a water slide,
- in which a slide surface (19) of the branch point (23) is wetted with water, and the branch point (23) is formed:
- with a first slide connector (24) for a slide entrance,
- with a second slide connector (25) for a slide exit,
- with a third slide connector (27) for a further slide exit,
- wherein the first and second slide connector (24, 25) are provided adjacently to each other, and the third slide connector (27) is provided removed from or opposite the first and second slide connector (24, 25), and a mouth region (34) is formed between the first and second slide connector (24, 25) and the third slide connector (27),
- with a first slide path (37), which runs from the first slide connector (24) to the second slide connector (25), and with a second slide path (38), which runs from the first slide connector (24) to the third slide connector (27),
- wherein the third slide connector (27) is elevated in relation to the first and second slide connector (24, 25) when seen in the vertical direction and, starting from the mouth region (34), an incline section (35) is provided in the direction of the third slide connector (27),
**characterised in that**
- water is supplied to the incline section (35) and/or a peak (29) provided between the incline section (35) and the third slide connector (27) via at least one controllable water nozzle (44), and
- a through slide of the first or second slide path (37, 38) is controlled by the amount of water supplied to the slide surface (19) in the incline section (35) and/or the peak (29).

2. Method according to claim 1, **characterised in that** the at least one water nozzle (44) is provided along the incline section (35) and/or at least one crest of the peak (29), and water is supplied to the slide surface (19).

3. Method according to claim 1 or 2, **characterised in that** a storage container (41) is positioned above the peak (29) of the branch point (23), and the at least one water nozzle (44) of the branch point (23) is fed with water out of the storage container (41).

4. Method according to claim 3, **characterised in that** the storage container (41) is filled by a preferably continuously running conveying pump (51), which preferably has a low conveying power.

5. Method according to claim 3 or 4, **characterised in that** the storage container (41) is filled by excess water from a slide section (21) and is conveyed by the conveying pump (51) into the storage container (41) .

6. Method according to claim 3, **characterised in that** the storage container (41) is filled by excess water from a slide section (21), which runs above the storage container (41) and is dispensed from the slide section running above.

7. Method according to one of claims 3 to 6, **characterised in that** the storage container (41) is opened to dispense the stored water with an electrically controllable closure (47) via a control signal.

8. Method according to claim 7, **characterised in that** a torrent-like water supply is controlled by the closure (47).

9. Method according to claim 7, **characterised in that** the control signal for opening the closure (47) is triggered by a light barrier in the branch point (23) or in the slide track (16) or by a user in a start zone of the slide or by a triggering button by a third person adjacent to the slide or by a control device (49) of the slide in temporal gaps in a time controlled manner or at random.

10. Branch point for a slide track (16) of a water slide, in which a slide surface (19) of the branch point (23) is wetted with water, and the branch point (23) is formed:
- with a first slide connector (24) for a slide entrance,
- with a second slide connector (25) for a slide exit,
- with a third slide connector (27) for a further slide exit,
- wherein the first and second slide connector (24, 25) are provided adjacently to each other, and the third slide connector (27) is provided removed from or opposite the first and second slide connector (24, 25), and a mouth region (34) is formed between the first and second slide connector (24, 25) and the third slide connector (27),
- with a first slide path (37), which runs from the first slide connector (24) to the second slide connector (25), with a second slide path (38), which runs from the first slide connector (24) to the third slide connector (27),
- wherein the third slide connector (27) is elevated in relation to the first and second slide connector (24, 25) when seen in the vertical direction and, starting from the mouth region (34), an incline section (35) is provided in the direction of the third slide connector (27),
**characterised in that**
- at least one water nozzle (44) is provided in the incline section (35) and/or in a peak (29) formed between the incline section (35) and the third slide connector (27), by which an amount of water is supplyable in a controlled manner to the incline section (35) and/or the peak (29).

11. Branch point according to claim 10, **characterised in that** a storage container for water is provided above the peak (29), which is connected to the at least one water nozzle (44) via at least one line.

12. Branch point according to claim 11, **characterised in that** at least one, preferably continuously functioning, conveying pump (51) is provided by which the storage container (41) is filled.

13. Branch point according to claim 11 or 12, **characterised in that** the storage container (41) comprises an overflow (56), which preferably ends in a collecting container (54), which outlet openings or slots (53) in the slide surface (19) is allocated to the branch point (23) or a further slide section (21) of the slide.

14. Branch point according to claims 10 to 13, **characterised in that** a control device (49) is provided, by means of which a control signal is controllable for opening a closure (27) of the storage container (41).

15. Branch point according to claims 10 to 14, **characterised in that** the slide surface (19) is formed in a closed channel (46), and the at least one water nozzle (44) is provided on lateral wall sections of the channel (46) and/or on a radial plane to the slide surface (19).

## Revendications

1. Méthode pour contrôler la direction d'un toboggan dans un point de dérivation (23) d'un toboggan aquatique,
- la surface de glissement (19) du point de dérivation (23) est mouillée avec de l'eau et le point de dérivation (23) est formé :
- avec un premier connecteur de glissière (24) pour une entrée de glissière,
- avec un deuxième connecteur de glissière (25) pour une sortie de glissière,
- avec un troisième connecteur de glissière (27) pour une autre sortie de glissière,
- dans lequel le premier et le deuxième connecteur de glissière (24, 25) sont adjacents l'un à l'autre, et le troisième connecteur de glissière (27) est éloigné ou opposé au premier et au deuxième connecteur de glissière (24, 25), et une zone d'embouchure (34) est formée entre le premier et le deuxième connecteur de glissière (24, 25) et le troisième connecteur de glissière (27),
- avec un premier chemin de glissement (37), qui va du premier connecteur de glissement (24) au deuxième connecteur de glissement (25), et avec un deuxième chemin de glissement (38), qui va du premier connecteur de glissement (24) au troisième connecteur de glissement (27),
- la troisième glissière (27) est surélevée par rapport à la première et à la deuxième glissière (24, 25) dans le sens vertical et, à partir de la zone de l'embouchure (34), une section inclinée (35) est prévue en direction de la troisième glissière (27),
**caractérise par le fait que**
- l'eau est fournie à la section inclinée (35) et/ou à un sommet (29) situé entre la section inclinée (35) et le troisième connecteur de glissière (27) par l'intermédiaire d'au moins une buse d'eau contrôlable (44), et
- la quantité d'eau fournie à la surface de glissement (19) dans la section inclinée (35) et/ou le sommet (29) permet de contrôler un glissement traversant de la première ou du deuxième chemin de glissement (37, 38).

2. Procédé selon la revendication 1, **caractérisé par le fait qu'**au moins une buse d'eau (44) est prévue le long de la section inclinée (35) et/ou d'au moins une crête du sommet (29), et que l'eau est fournie à la surface de glissement (19).

3. Procédé selon la revendication 1 ou 2, **caractérisé par le fait qu'**un réservoir de stockage (41) est placé au-dessus du sommet (29) du point de dérivation (23), et que là au moins une buse d'eau (44) du point de dérivation (23) est alimentée en eau à partir du réservoir de stockage (41).

4. Procédé selon la revendication 3, **caractérisé par le fait que** le récipient de stockage (41) est rempli par une pompe de transport (51) fonctionnant de préférence en continu et ayant de préférence une faible puissance de transport.

5. Procédé selon la revendication 3 ou 4, **caractérisé par le fait que** le réservoir de stockage (41) est rempli par l'eau excédentaire provenant d'une section de glissement (21) et est transporté par la pompe de transport (51) dans le réservoir de stockage (41).

6. Procédé selon la revendication 3, **caractérisé par le fait que** le réservoir de stockage (41) est rempli par l'excès d'eau provenant d'une section de glissière (21) qui passe au-dessus du réservoir de stockage (41) et est distribué par la section de glissière qui passe au-dessus.

7. Procédé selon l'une des revendications 3 à 6, **caractérisé par le fait que** le récipient de stockage (41) est ouvert pour distribuer l'eau stockée à l'aide d'une fermeture (47) commandée électriquement par un signal de commande.

8. Procédé selon la revendication 7, **caractérisé par le fait que** l'alimentation en eau sous forme de torrent est commandée par la fermeture (47).

9. Procédé selon la revendication 7, **caractérisé par le fait que** le signal de commande pour l'ouverture de la fermeture (47) est déclenché par une barrière lumineuse dans le point de dérivation (23) ou dans la piste du toboggan (16) ou par un utilisateur dans une zone de départ du toboggan ou par un bouton de déclenchement par une tierce personne adjacente au toboggan ou par un dispositif de commande (49) du toboggan dans des intervalles temporels d'une manière contrôlée dans le temps ou au hasard.

10. Point de dérivation pour une piste de glisse (16) d'un toboggan aquatique, dans lequel une surface de glisse (19) du point de dérivation (23) est mouillée avec de l'eau, et le point de dérivation (23) est formé :
- avec un premier connecteur de glissière (24) pour une entrée de glissière,
- avec un deuxième connecteur de glissière (25) pour une sortie de glissière,
- avec un troisième connecteur de glissière (27) pour une autre sortie de glissière,
- dans lequel le premier et le deuxième connecteur de glissière (24, 25) sont adjacents l'un à l'autre, et le troisième connecteur de glissière (27) est éloigné ou opposé au premier et au deuxième connecteur de glissière (24, 25), et une zone d'embouchure (34) est formée entre le premier et le deuxième connecteur de glissière (24, 25) et le troisième connecteur de glissière (27),
- avec un premier chemin de glissement (37), qui va du premier connecteur de glissement (24) au deuxième connecteur de glissement (25), avec un deuxième chemin de glissement (38), qui va du premier connecteur de glissement (24) au troisième connecteur de glissement (27),
- la troisième glissière (27) est surélevée par rapport à la première et à la deuxième glissière (24, 25) dans le sens vertical et, à partir de la zone de l'embouchure (34), une section inclinée (35) est prévue en direction de la troisième glissière (27),
**caractérise par le fait que**
- au moins une buse d'eau (44) est prévue dans la section inclinée (35) et/ou dans un sommet (29) formé entre la section inclinée (35) et le troisième connecteur de glissière (27), par laquelle une quantité d'eau peut être fournie de manière contrôlée à la section inclinée (35) et/ou au sommet (29) .

11. Point de dérivation selon la revendication 10, **caractérisé par le fait qu'**un réservoir de stockage de l'eau est prévu au-dessus du sommet (29), qui est relié à au moins une buse d'eau (44) par l'intermédiaire d'au moins une conduite.

12. Point de dérivation selon la revendication 11, **caractérisé par le fait que** d'au moins une pompe de transport (51), de préférence fonctionnant en continu, qui remplit le réservoir de stockage (41) .

13. Point de dérivation selon la revendication 11 ou 12, **caractérisé par le fait que** le réservoir de stockage (41) comprend un trop-plein (56), qui se termine de préférence dans un récipient collecteur (54), dont les ouvertures ou fentes de sortie (53) dans la surface de glissement (19) sont affectées au point de dérivation (23) ou à une autre section de glissement (21) de la glissière.

14. Point de dérivation selon les revendications 10 à 13, **caractérisé par le fait qu'**un dispositif de commande (49) est prévu, au moyen duquel un signal de commande peut être contrôlé pour ouvrir une fermeture (27) du réservoir de stockage (41).

15. Point de dérivation selon les revendications 10 à 14, **caractérisé par le fait que** la surface de glissement (19) est formée dans un canal fermé (46), et que l'au moins une buse d'eau (44) est prévue sur des sections de parois latérales du canal (46) et/ou sur un plan radial par rapport à la surface de glissement (19).
